# EUROPÄISCHE PATENTSCHRIFT

(11) **EP 4 454 971 B1**
(45) Veröffentlichungstag und Bekanntmachung des Hinweises auf die Patenterteilung: **04.06.2025**
(21) Anmeldenummer: 24167496.9
(22) Anmeldetag: 28.03.2024
(51) Int. Cl.: B61L 3/12

(54) **BALISENGEHÄUSE MIT EINER AUFNAHMESTRUKTUR FÜR ELEKTRONISCHE FUNKTIONSKOMPONENTEN**
BALISE HOUSING WITH A RECEIVING STRUCTURE FOR ELECTRONIC FUNCTIONAL COMPONENTS
BOÎTIER DE BALISE AVEC UNE STRUCTURE DE RÉCEPTION POUR COMPOSANTS ÉLECTRONIQUES FONCTIONNELS

(30) Priorität: 19.04.2023 DE 102023203601
(43) Veröffentlichungstag der Anmeldung: 30.10.2024
(73) Patentinhaber: Siemens Mobility GmbH, 81739 München (DE)
(72) Erfinder: Gerken, Frank, 38531 Rötgesbüttel (DE); Grosche, Christian, 10247 Berlin (DE); Lange, Jürgen, 38112 Braunschweig (DE); Lauschke, Uwe, 39110 Magdeburg (DE); Saitow, Viktor, 38120 Braunschweig (DE)
(74) Vertreter: Siemens Patent Attorneys

(56) Entgegenhaltungen:
- DE-A1- 102010 020 421
- DE-U1- 29 514 399
- ES-U- 1 116 730

## Beschreibung

### Technisches Gebiet

Folgender Gegenstand ist von der Erfindung umfasst: ein Balisengehäuse mit einer Aufnahmestruktur. Ferner ist folgender Gegenstand von der Erfindung umfasst: eine Gleisanlage mit einem Gleis, umfassend das Balisengehäuse.

### Technischer Hintergrund

Gemäß dem Stand der Technik ist es bekannt, Balisengehäuse mit Gehäuseabdeckungen zu schützen. Diese Gehäuseabdeckungen bestehen beispielsweise aus Metall oder Kunststoff oder aus beiden Materialien und stellen ein zusätzliches Bauteil dar, welches bei Bedarf zum Schutz der Balise im Gleisbett verbaut werden kann.

In dem Dokument EP 3437954 A1 ist beispielsweise beschrieben, dass ein Balisengehäuse mit einer Schutzabdeckung geschützt werden kann, die aus vier Teilen besteht. Das Balisengehäuse ist dabei auf zwei stählernen Verbindungselementen befestigt, wobei die Verbindungselemente sich auf einer Schienenschwelle und in dem sich an die Schienenschwelle anschließenden Gleisbett abstützen. Auf den Verbindungselementen wird eine dreiteilige Kunststoffstruktur befestigt, die aus zwei rampenartigen Bauteilen am Rande der Verbindungselemente und einem Deckelbauteil besteht und einen geschützten Raum für das Balisengehäuse schaffen. Die Komponenten der Balise sind in dem Balisengehäuse untergebracht. Die Schutzfunktion für die Balise wird durch den rampenartigen Aufbau sowie der Abstützung am Gleisbett unterstützt, da Fremdkörper, die die Balise gefährden könnten, von den so gebildeten schrägen Flächen abprallen. Die dabei auftretenden Kräfte werden durch die Schutzabdeckung aufgenommen und übertragen sich daher nicht auf das Balisengehäuse.

Aus dem Dokument DE 10 2010 020 421 A1 ist eine Befestigungs- und Schutzvorrichtung für eine Euro-Balise bekannt, welche im Gleisbereich des schienengebundenen Eisenbahnverkehrs zum Einsatz kommt.

Aus dem erläuterten Stand der Technik ergibt sich das Problem, dass zum Schutz der Balise ein hoher Aufwand an Komponenten erforderlich ist. Diese Komponenten verteuern den Einsatz von Balisen (Aufwand an Komponenten, erhöhter Montageaufwand), weswegen sich der Betreiber der Balisen unter Berücksichtigung wirtschaftlicher Aspekte die Frage stellen muss, ob ein Schutz der Balise im Einzelfall erforderlich ist.

### Zusammenfassung der Erfindung

Die Aufgabe der Erfindung besteht darin, die beschriebenen Probleme im Stand der Technik zu beheben. Insbesondere ist es Aufgabe, dass ein Balisengehäuse ohne die Zuhilfenahme zusätzlicher Komponenten und ohne zusätzlichen Montageaufwand eingesetzt werden kann und trotzdem gut vor Beschädigungen geschützt ist. Weiterhin ist es Aufgabe der Erfindung eine Gleisanlage anzugeben, in der eine Balise mit einem Balisengehäuse verbaut ist, welches die vorstehend beschriebenen Eigenschaften aufweist.

Die Erfindung ist durch die Merkmale der unabhängigen Ansprüche 1 und 13 definiert.

Beschrieben wird ein Balisengehäuse mit einer Aufnahmestruktur für elektronische Funktionskomponenten einer Balise,
a) mit einer Deckfläche, die in einer geplanten Einbauposition des Balisengehäuses die Oberseite desselben bildet,
b) und mit sich an die Deckflächen anschließenden Seitenflächen, die in einer geplanten Einbauposition des Balisengehäuses quer zu einer Überquerungsrichtung liegen.

Unter den elektronischen Funktionskomponenten der Balise werden diejenigen Funktionskomponenten verstanden, welche für die Funktion der Balise verantwortlich sind. Bei der Balise handelt es sich um ein Streckenelement, welches vorzugsweise in Bahnstrecken, aber auch beispielsweise in Fahrbahnen für Kraftfahrzeuge eingebaut werden kann. Die Balise besitzt eine Antenne, mit der diese vorzugsweise aktiviert werden kann und welche zur Aussendung einer Information, dem sogenannten Balisentelegramm, eingerichtet ist. Hierfür gibt es einen Mikrorechner, welcher in einer Speichereinheit das Balisentelegramm speichert und bei Aktivierung über die Balisenantenne aussendet (sogenannte Festdatenbalise). Eine andere Möglichkeit liegt darin, dass die Balise eine Schnittstelle aufweist, über die ein Balisentelegramm an die Balise übertragen werden kann. Alle diese Funktionskomponenten werden durch das Balisengehäuse aufgenommen, wodurch eine leicht zu verbauende Funktionseinheit entsteht, die durch das Balisengehäuse geschützt wird. Auf Bahnstrecken werden die Balisen vorzugsweise auf Schienenschwellen montiert, wofür vorzugsweise mehrere Durchgänge im Balisengehäuse vorgesehen sind die zur Aufnahme von Befestigungsschrauben dienen. Die Befestigungsschrauben können in die Schienenschwelle eingeschraubt werden (hierzu im Folgenden noch mehr).

Mit der Überquerungsrichtung ist die Richtung gemeint, in der das Fahrzeug, an das und/oder von dem eine Übertragung erfolgen soll, die Balise überquert. Die Seitenflächen liegen quer zu dieser Richtung, d. h., dass sie dem sich nähernden Fahrzeug zugewandt oder dem sich entfernenden Fahrzeug abgewandt sind. Die Deckfläche bildet den oberen Abschluss und ist somit während der Überquerung dem Fahrzeug zugewandt. Alle diese Angaben gelten in Einbaulage der Balise, die zum Beispiel auf einer Schienenschwelle befestigt ist, die damit den Untergrund bildet. Damit ist die Einbaulage des Balisengehäuses definiert und es können geometrische Angaben insbesondere auch bezogen auf horizontale Ebenen gemacht werden (siehe unten).

Es ist vorgesehen, dass von den Seitenflächen zumindest eine aus einer oberen Prallfläche und einer unteren Prallfläche zusammengesetzt ist,
c) wobei in der geplanten Einbauposition des Balisengehäuses jeweils bezogen auf eine horizontale Ebene die obere Prallfläche schräg nach oben geneigt ist und die untere Prallfläche schräg nach unten geneigt ist,
d) und wobei zwischen der oberen Prallfläche und der unteren Prallfläche eine Stoßkante ausgebildet ist.

Das Design der Seitenflächen mit einer oberen Prallfläche und einer unteren Prallfläche, die zusammen eine Stoßkante ausbilden, berücksichtigt Erkenntnisse, die bei der Analyse von Schadensfällen bei Balisengehäusen gewonnen wurden. Eine der stärksten bekannten Beanspruchungen des Balisengehäuses entsteht, wenn sich bei Temperaturen unter dem Gefrierpunkt von fahrenden Zügen Eisklumpen lösen und auf das Balisengehäuse prallen. Dabei ist die Geschwindigkeitskomponente in Richtung Boden aufgrund der geringen Fallhöhe zu vernachlässigen. Die sich lösenden Eisklumpen haben jedoch eine horizontale Geschwindigkeitskomponente, die sich aus der Geschwindigkeit des fahrenden Zuges ergibt und dazu führt, dass der Eisklumpen im ungünstigen Falle mit dieser Geschwindigkeit gegen die Seitenflächen des Balisengehäuses prallt.

Hier setzt die Erfindung an, in dem die Seitenflächen der Balise mit einer oberen Prallfläche und einer unteren Prallfläche versehen werden, zwischen den lediglich eine vergleichsweise schmale Prallkante ausgebildet ist. Mit den Freiflächen kann die Seitenfläche der Balisen Gehäuses in den Eisklumpen eindringen und diesen aufgrund der auftretenden Normalkräfte auf den Freiflächen sprengen. Die Gesamtheit der entstehenden Eispartikel belasten dabei das Balisengehäuse weniger, sodass dieses vorteilhaft den Aufprall unbeschadet überstehen kann.

Beschrieben wird weiterhin eine Gleisanlage mit einem Gleis, bei dem Schienen auf Schienenschwellen verlegt sind und bei dem auf mindestens einer Schwelle eine Balise befestigt ist.

Hierbei handelt es sich um den Anwendungsfall, dass Balisen in Gleisen verlegt werden. Bevorzugt werden diese auf den Schienenschwellen befestigt. Die Befestigung erfolgt bevorzugt über Schraubverbindungen, wobei das Balisengehäuse Durchgangslöcher aufweist, durch die die Schrauben gesteckt werden, um diese mit der Schienenschwelle zu verschrauben.

Es ist vorgesehen, dass die Balise ein Balisengehäuse in der oben beschriebenen Bauform aufweist und das Balisengehäuse in Überquerungsrichtung eine Breite aufweist, die größer ist, als die Breite einer Oberseite der Schienenschwelle, auf der die Balise befestigt ist.

Schienenschwellen haben üblicherweise ein rechteckiges oder trapezförmiges Profil, wobei das trapezförmige Profil nach oben hin zusammenläuft. Hierdurch ist die Oberseite der Schienenschwelle definiert, wobei diese von Außenkante zu Außenkante verläuft. Die Breite der Oberseite wird im Rahmen dieser Erfindung in Überquerungsrichtung gemessen. Damit ergibt sich im Querschnitt der Schienenschwelle und des auf dieser montierten Balisengehäuses eine Art T-förmiges Profil, wobei der obere Balken des T durch das Balisengehäuse gebildet wird. Mit anderen Worten ausgedrückt, entsteht durch die größere Breite des Balisengehäuse es ein Überhang, wobei unter dem Überhang ein Hohlraum vorhanden ist, der sich bis zur Schienenschwelle erstreckt.

Dieser Hohlraum steht vorteilhaft zur Aufnahme von Eispartikeln zur Verfügung, wenn diese durch die Stoßkante und anschließende Umleitung entlang der unteren Prallfläche nach unten abgelenkt werden. Der Hohlraum kann also als eine Art Reservoir für einen zerstörten Eisklumpen angesehen werden, in dem sich die Eispartikel des zerstörten Eisklumpens sammeln können, ohne das Balisengehäuse einer starken mechanischen Beanspruchung auszusetzen. Dies führt vorteilhaft dazu, dass die an das Balisengehäuse angreifenden Kräfte während der Zerstörung des Eisklumpens ausgeglichen sind und somit eine globale plastische Verformung des Balisengehäuses vermieden werden kann. Andernfalls könnten Eispartikel, die sich unterhalb des Balisengehäuses sammeln, von unten eine Druckkraft entwickeln, die auch zu einer Verbiegung des Balisengehäuses nach oben führen könnten.

### Allgemeine Ausführungsbeispiele der Erfindung

Weiterbildungen der Erfindung beschreibende Varianten werden nachfolgend ohne Beschränkung der durch die Merkmale der unabhängigen Ansprüche 1 und 13 definierten Erfindung erläutert.

Gemäß einer Variante sind die obere Parallelfläche und die untere Prallfläche gleich schräg ausgerichtet.

Anders ausgedrückt kann man entlang der Überquerungsrichtung einen Schnitt durch das Balisengehäuse legen und würde dann erkennen, dass die jeweilige Steigung der Prallflächen (positiv nach oben bei der oberen Prallfläche und negativ nach unten bei der unteren Prallfläche) an bezüglich einer horizontalen Ebene gegenüberliegenden Punkten auf dem Profil der Prallfläche betragsmäßig gleich groß ist.

Diese Anordnung der Prallflächen hat den Vorteil, dass eine Verteilung der durch die Eispartikel auf die Prallfläche einwirkenden Kräfte ungefähr ausgeglichen sind. Es hat sich nämlich gezeigt, dass die Eispartikel, die durch Eindringen der Stoßkante in den Eisklumpen ausgebildet werden, im Bereich der Prallflächen umgelenkt werden und hierbei eine Flächenlast auf die Freiflächen ausüben. Bei einer gleich schrägen Ausrichtung der Prallflächen heben sich die vertikalen Kraftkomponenten einer aus der Flächenlast resultierenden Normalkraft gerade auf, weswegen kein Biegemoment auf das Gehäuse als Ganzes ausgeübt wird. Auch dies leistet einen Beitrag dazu, dass sich das Gehäuse als Ganzes bei Aufprallen des Eisklumpens nicht verbiegt.

Gemäß einer Variante bilden die obere Prallfläche und die untere Prallfläche einen Keil

Ein Keil entsteht bei einer ebenen Ausrichtung der Prallflächen. Mit anderen Worten erstreckt sich die obere Prallfläche von der Stoßkante hin zur Außenkante der Oberseite und die untere Prallfläche von der Stoßkante hin zur Außenkante einer Unterseite des Balisengehäuses.

Die keilförmige Ausbildung der Prallflächen hat den Vorteil, dass eine leicht herzustellende und im Falle beispielsweise einer urformenden Herstellungsmethode (wie Spritzgießen) des Balisengehäuses eine leicht zu entformende Bauform des Balisengehäuses sichergestellt ist. Außerdem lässt sich das mechanische Verhalten der Prallflächen vorteilhaft einfach vorhersagen, wenn diese eine einfache, also ebene Geometrie aufweisen.

Gemäß einer Variante liegt die Stoßkante bezüglich der Höhe des Balisengehäuses in der Mitte der mindestens einen Seitenfläche.

Die Mitte ist dadurch definiert, dass die Seitenfläche oberhalb und unterhalb der Mitte zwei im wesentlichen gleich große Teilflächen bildet. Diese gleich großen Teilflächen bilden die obere Prallfläche und die untere Prallfläche. Bei einer keilförmige Ausbildung der Freiflächen erstrecken sich somit oberhalb und unterhalb der Mitte gleiche Prallflächen, sodass der Querschnitt des Balisengehäuses im Bereich der Seitenflächen durch ein gleichschenkeliges Dreieck beschrieben wird.

Die Anordnung der Stoßkante in der Mitte hat den Vorteil, dass die Stoßkante die Eispartikel, die bei der Zerstörung des Eisklumpens entstehen, im Wesentlichen zu gleichen Teilen auf die obere Prallfläche und die untere Prallfläche verteilt werden. Hierbei geht es um die diejenigen Eispartikel, deren Bewegungsrichtung durch die Prallflächen abgelenkt wird. Bei einem großen Eisklumpen können auch Eispartikel entstehen, welche aufgrund einer größeren Flughöhe über das Balisengehäuse hinweg fliegen, ohne umgelenkt zu werden. Diese beanspruchen jedoch auch nicht das Balisengehäuse und bleiben bei dieser näherungsweisen modellhaften Betrachtung daher außer Betracht. Eine ausgewogene Aufteilung der um gelenkten Eispartikel auf die obere Prallfläche und die untere Prallfläche führt vorteilhaft dazu, dass die durch die Umlenkung eingeprägten, eine Normalkraft auslösenden Flächenlasten im wesentlichen ausgeglichen sind. Es wurde schon beschrieben, dass sich dies vorteilhaft auf eine Verformung des Gehäuses auswirkt, dahingehend, dass sich die Horizontalkomponenten der Normalkraft gerade aufheben und dadurch kein Biegemoment auf das Gehäuse ausgeübt wird. Dies verringert die auftretenden mechanischen Belastungen und insbesondere, dass das Balisengehäuse von der Schienenschwelle abgeheilt wird.

Gemäß einer Variante verläuft die Stoßkante derart, dass diese eine Projektionsfläche der Seitenfläche in eine obere Projektionsteilfläche und eine untere Projektionsteilfläche teilt, deren Flächenverhältnis in einem Bereich von 30 % zu 70 % bis 70 % zu 30 % liegt, vorzugsweise bei 50 % zu 50 % liegt.

Bei einem Flächenverhältnis von 50 % zu 50 % ergibt sich auch bei einem nicht keilförmigen Aufbau der Seitenfläche eine Kräfteverteilung, wie diese vorstehend bereits beschrieben wurde (vergleiche Anordnung der Stoßkante in der Mitte der Seitenfläche).

Abhängig von der an der Schienenschwelle vorliegenden Geometrie kann ein Abweichen von dem Flächenverhältnis von 50 % zu 50 % allerdings andere Effekte ausgleichen, die zu einer ungleichmäßigen Kraftverteilung der oben erwähnten resultierenden Normalkräfte führen. Ist der Überhang des Balisengehäuses von der Kante der Schienenschwelle beispielsweise nicht groß genug, um die nach unten abgelenkten Eispartikel vollständig aufzunehmen, so entsteht eine zusätzliche Druckkraft von unten nach oben, die durch die im Hohlraum angesammelten Eispartikel ausgeübt wird. In einem solchen Fall kann die Stoßkante beispielsweise im Vergleich zur Mitte nach unten verlegt werden, um diese zusätzlich auftretende Kraft auszugleichen. Denn dadurch wird die obere Prallfläche größer als die untere Prallfläche und auch die Neigung beider Freiflächen verändert sich. Im Ergebnis wird dadurch auf die obere Prallfläche eine größere Horizontalkomponente der resultierenden Normalkraft ausgeübt als auf die untere Prallfläche, wobei im Idealfall die Summe der zusätzlichen Druckkraft und der Vertikalkomponente der unteren resultierenden Normalkraft gerade gleich der oberen Vertikalkomponente der oberen resultierenden Normalkraft ist.

Gemäß einer Variante beträgt die schräge Neigung der oberen Prallfläche nach oben und der unteren Prallfläche nach unten in der geplanten Einbaulage des Balisen Gehäuses jeweils bezüglich einer horizontalen Ebene um einen Neigungswinkel α von mindestens 30° und höchstens 60°, bevorzugt mindestens 40° und höchstens 50°.

Der Neigungswinkel bestimmt darüber, welchen Flächeninhalt die obere Prallfläche und die untere Prallfläche haben. Je kleiner der Neigungswinkel ist, desto größer ist der Flächeninhalt. Je kleiner der Neigungswinkel ist, desto schwieriger ist es jedoch auch, die Prallfläche auf der Außenseite des Balisengehäuses unterzubringen. Aufgrund des benötigten Einbauraumes kann die Prallfläche nicht beliebig weit zur Mitte des Balisengehäuses verlängert werden. Daher würde eine längere Prallfläche zu einer größeren Breite des Balisengehäuses und damit auch zu einem größeren Überhang führen. Dies würde unter anderem zu einem höheren Materialverbrauch bezüglich des für das Balisengehäuse verwendeten Materials führen. Gleichzeitig läuft der durch die Prallflächen gebildete Keil dadurch immer spitzer zu, was dessen mechanische Stabilität verringert.

Die für den Neigungswinkel angegebenen Bereiche ermöglichen es vorteilhaft, abhängig vom Einsatzfall (zum Beispiel der vorliegenden Schwellenbreite) und vom eingesetzten Material für das Balisengehäuse (üblicherweise Kunststoff) einen Kompromiss aufzufinden, der die oben genannten Restriktionen berücksichtigt.

Gemäß einer Variante weist die Stoßkante einen Radius von mindestens 5 mm und höchstens 10 mm, bevorzugt 7 mm auf.

Ein Radius an der Stoßkante ist schon aus Gründen der Fertigung erforderlich. Außerdem darf die Kante nicht zu scharf ausgeprägt sein, da diese bei einem Anstoßen des Eisklumpens sonst zu empfindlich wäre. Auf der anderen Seite kann der auf die Stoßkante auftreffende Eisklumpen umso mehr Kraft in horizontaler Richtung auf das Balisengehäuse übertragen, je größer der Radius der Stoßkante ist. Dies führt nämlich dazu, dass sich bei größeren Radien auch ein immer größerer Teil der Projektion der Seitenfläche senkrecht oder zumindest fast senkrecht zur Bewegungsrichtung des Eisklumpens erstreckt, weswegen die Horizontalkomponente einer durch den Eisklumpen auf die Seitenfläche wirkende Flächenlast vergrößert wird. Diese horizontale Normalkraftkomponente muss jedoch durch die Befestigung des Balisengehäuses auf der Schienenschwelle aufgefangen werden und ist daher begrenzt.

Der für den Radius angegebene Bereich ermöglicht es vorteilhaft, abhängig vom Einsatzfall (zum Beispiel dem Geschwindigkeitsbereich für überquerende Züge) und vom eingesetzten Material für das Balisengehäuse (üblicherweise Kunststoff) ein Kompromiss aufzufinden der die oben genannten Restriktionen berücksichtigt.

Gemäß einer Variante weist das Balisengehäuse in Überquerungsrichtung eine Breite von mindestens 40 cm auf.

Gebräuchliche Schwellenbreiten liegen bei 25-30 cm. Durch die Wahl der Breite des Balisengehäuse von mindestens 40 cm ist daher vorteilhaft gewährleistet, dass ein Überhang aufgrund des T-förmigen Querschnitts des auf der Schienenschwelle befestigten Balisengehäuses gewährleistet ist.

Gemäß einer Variante sind das Balisengehäuse aus einem Oberteil und einem Unterteil zusammengesetzt ist, die beide als Aufnahmestruktur einen Gehäuseraum ausbilden, wobei das Oberteil und das Unterteil am Rande des Gehäuseraums fest miteinander verbunden.

Der Gehäuseraum steht zur Aufnahme der elektronischen Komponenten zur Verfügung, die die Funktion der Balise gewährleisten. Die Teilung des Gehäuses es erforderlich, damit diese Komponenten in dem Hohlraum montiert werden können. Am Rande des Hohlraums sind das Oberteil und das Unterteil fest miteinander verbunden. Dieser Rand des Hohlraums entsteht dadurch, dass das Balisengehäuse im wesentlichen flach ausgeführt ist und somit der Rand des Hohlraums in der Nähe der Seitenflächen des Balisengehäuses liegt, jedoch nicht von den Seitenflächen, sondern von diesen gegenüberliegenden Innenflächen im Gehäuse gebildet wird.

Unter einer festen Verbindung im Sinne der Erfindung ist eine Verbindung zu verstehen, die auf das eine Bauteil wirkende Kräfte (sowohl Zugkräfte als auch Druckkräfte) mechanisch auf das andere Bauteil übertragen kann (das eine und das andere Bauteil werden jeweils durch das Oberteil und das Unterteil zur Verfügung gestellt). Dies kann durch verschiedene mechanische Schlüsse zwischen den Bauteilen erreicht werden. Ein Formschluss kann beispielsweise durch das Vorsehen von Rastnasen in dem einen Bauteil und entsprechenden Aufnahmen für die Rastnasen in dem anderen Bauteil erzeugt werden. Ein Kraftschluss wird erreicht, wenn eine Schraubverbindung vorgesehen wird, wobei in einem Bauteil ein Aufnahmeloch für die Schraube vorgesehen werden kann und in dem anderen Bauteil ein Gewindeloch. Auch ist der Einsatz selbstschneidenden Schrauben denkbar. Ein Stoffschluss kann beispielsweise durch Verkleben oder Verschweißen der beiden Bauteile erreicht werden.

Dadurch, dass das Oberteil und das Unterteil fest miteinander verbunden sind, können zwischen diesen beiden Bauteilen Kräfte übertragen werden. Dies stabilisiert vorteilhaft das Gehäuse zusätzlich. Insbesondere, wenn das Gehäuse in Überquerungsrichtung auf Biegung beansprucht wird, ist es möglich, dass die Wandstrukturen oberhalb des Hohlraums beispielsweise Druckkräfte aufnehmen und unterhalb des Hohlraums Zugkräfte aufnehmen (zum Beispiel für den oben bereits erwähnten Fall, dass sich unter dem Überhang ansammelnde Eispartikel eine Druckkraft nach oben auf das Balisengehäuse ausüben). Da für die Aufnahme von Zugkräften und Druckkräften bei den meisten Materialien eine höhere Steifigkeit besteht als zur Aufnahme von Biegemomenten, trägt die feste Verbindung zwischen Oberteil und Unterteil des Gehäuses zur Stabilisierung bei.

Gemäß einer Variante weist das Oberteil erste Befestigungslöcher auf und das Unterteil mit den ersten Befestigungslöchern fluchtende zweite Befestigungslöcher auf, wobei das Unterteil die zweiten Befestigungslöcher umgebende erste Auflageflächen für eine Auflage in der geplanten Einbauposition aufweist und das Oberteil zweite Auflageflächen aufweist, die sich auf dem Unterteil abstützen.

Dadurch, dass die ersten Befestigungslöcher jeweils mit den zugehörigen zweiten Befestigungslöchern fluchten, ergeben sich Paarungen von Befestigungslöchern. Somit können das Oberteil und das Unterteil mit je einer Schraube pro Paarung von Befestigungslöchern auf der Schienenschwelle befestigt werden. Hierbei kommen vorzugsweise passende Schrauben zum Einsatz. Die Fixierung des Oberteils und des Unterteils gelingt durch das Zusammenwirken der einzelnen Auflageflächen. Die ersten Auflageflächen liegen auf der geplanten Einbauposition, also auf der Oberseite der betreffenden Schienenschwelle auf. Die zweiten Auflageflächen stützen sich im Unterteil in einem vorzugsweise durch dritte Auflageflächen gebildeten Areal des Unterteils ab. Hierdurch wird auch das Oberteil auf dem Unterteil gehalten oder zumindest zusätzlich stabilisiert.

Vorteilhaft ist mit fluchtenden Aufnahmelöchern und den zugehörigen Auflageflächen somit eine stabile Montage des Balisengehäuses auf der Schienenschwelle, insbesondere mit Schrauben möglich. Die Haltekraft der Schrauben wird über die Auflageflächen in das Balisengehäuse eingeleitet, sodass auch bei auftretenden kurzfristigen Belastungen wie einem Aufschlagen eines Eisklumpens das Balisengehäuse vorteilhaft einer Zerstörung widerstehen kann, da die auftretenden Belastungsspitzen auf Seite der Befestigung des Balisengehäuses auf die Auflageflächen verteilt werden.

Gemäß einer Variante liegen die ersten Befestigungslöcher im Oberteil in jeweils in der Oberseite des Gehäuses untergebrachten Vertiefungen.

Vorzugsweise bilden die Vertiefungen in der die Oberseite des Gehäuses bildenden Gehäusewand eine topfartige Struktur aus, wobei die Bodenstruktur der topfartigen Struktur die Auflagefläche ausbildet. Gleichzeitig ist in dieser Bodenstruktur das erste Befestigungsloch vorgesehen, sodass ein Schraubenkopf einer Befestigungsschraube beispielsweise auf dem Boden der durch die Topstruktur ausgebildeten topfförmigen Vertiefung angreift.

Bezogen auf die Höhe der Gehäusestruktur kann somit eine Befestigungsschraube vergleichsweise kurz ausgebildet sein, da sich diese mit ihrem Kopf bezogen auf die Oberseite des Gehäuses in die Vertiefung absenken lässt. Kürzere Schrauben können vorteilhaft einer beispielsweise durch Aufschlagen eines Eisklumpens auftretenden Belastung besser standhalten. Eine Krafteinleitung in vertikaler Richtung, die den Schraubenschaft auf Scherung und auf Biegung belastet, führt insbesondere hinsichtlich des eingeprägten Biegemoments aufgrund des geringeren Hebels des kürzeren Schraubenschafts es zu einer geringeren Beanspruchung der Schraube.

Gemäß einer Variante besteht das Gehäuse aus Kunststoff.

Die Wahl von Kunststoff als Material für das Balisengehäuse hat den Vorteil, dass die elektronischen Komponenten der Balise, die im Balisengehäuse verbaut sind und die Funksignale aussenden und empfangen sollen, vergleichsweise wenig durch das Material des Gehäuses beeinflusst werden.

Gemäß einer Variante ist die Breite des Balisengehäuses um 10-30 cm größer, als die Breite der Oberseite der Schienenschwelle.

Die Vorteile, dass eine größere Breite des Balisengehäuses im Vergleich zur Oberseite der Schienenschwelle zu einer Ausbildung eines Überhangs und darunterliegend eines Hohlraumes beiträgt, ist bereits eingegangen worden. Besonders vorteilhaft ist es, die Breite des Balisengehäuses mit der Breite der Schienenschwelle in Bezug zu setzen, da die Größe des Hohlraumes auf diese Weise direkt beeinflusst werden kann.

Ausführungsbeispiele der Erfindung werden nachfolgend anhand der Zeichnung beschrieben. Gleiche oder sich entsprechende Zeichnungselemente sind in den einzelnen Figuren jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung.
Figur 1 zeigt einen Schnitt in Überquerungsrichtung R durch ein Ausführungsbeispiel des erfindungsgemäßen Balisengehäuses.
Figur 2 zeigt eine dreidimensionale Ansicht auf das Balisengehäuse gemäß Figur 1.
Figur 3 zeigt ein alternatives Ausführungsbeispiel des erfindungsgemäßen Balisengehäuses in dreidimensionaler Ansicht.
Figur 4 zeigt eine Gleisanlage mit eingebauter Balise BL, die ein Balisengehäuse gemäß Figur 1 aufweist, während ein Eisklumpen EK auf die Stoßkante STK des Balisengehäuses auftrifft.

In Figur 1 ist ein Balisengehäuse dargestellt. Dieses weist einen Oberteil OT und ein Unterteil UT auf, welche gemeinsam einen Gehäuseraum GR umschließen. In dem Gehäuseraum GR sind Komponenten untergebracht, die für die Funktion der Balise BL verantwortlich sind. Das Balisengehäuse ist über Schrauben fixiert, wobei die Schrauben am äußeren Rand des Gehäuseraums GR in das Material des Balisengehäuses eingreifen.

Das Oberteil OT des Balisengehäuses bildet eine die Fläche, in der eine Vertiefung VT untergebracht ist. Am Boden der Vertiefung VT, die durch eine topfförmige Struktur als Teil des Oberteils OT ausgebildet ist, ist ein erstes Befestigungsloch L1 untergebracht, welches mit einem zweiten Befestigungsloch L2 fluchtet, welches im Unterteil UT vorgesehen ist. Dadurch kann durch die Paarung der beiden Befestigunslöcher eine Schraube als Befestigungsmittel BM gesteckt werden, um das Balisengehäuse auf einer Schienenschwelle SW zu fixieren (vergleiche Figur 4). Die Schraube bewirkt, dass das Balisengehäuse mit einer ersten Auflagefläche A1 auf der Oberfläche der Schienenschwelle SW aufliegt. Außerdem bildet das Unterteil UT eine dritte Auflagefläche A3 aus, auf der sich eine zweite Auflagefläche A2 des Oberteils OT abstützen kann, wobei alle Auflageflächen durch das Befestigungsmittel BM zusammengepresst werden. Hierdurch wird das Balisengehäuse stabilisiert, wobei im Inneren des Gehäuseraums GR durch die topfförmigen Strukturen, die die Vertiefungen VT bilden, säulenartige Verstärkungen ausgebildet sind.

Die Seitenflächen des Balisengehäuses werden durch eine obere Prallfläche OP und eine untere Prallfläche UP ausgebildet, welche schräg zu einer horizontalen Ebene angeordnet sind und in einer Stoßkante STK zusammenlaufen. Hierdurch entsteht eine stabile Seitenfläche, die sich jeweils an die Außenkanten einer Deckfläche DF anschließt und auch einem Auftreffen eines Eisklumpens EK widerstehen kann (vergleiche Figur vier).

Der Figur 2 kann durch die dreidimensionale Darstellung die äußere Gestaltung des Balisengehäuses entnommen werden. Es ist zu erkennen, dass zwei Vertiefungen VT in der die Fläche vorgesehen sind, sodass das Balisengehäuse mit zwei Befestigungsschrauben auf der Schienenschwelle SW befestigt werden kann. Außerdem ist zu erkennen, dass die Abmessungen des Balisengehäuses durch eine Länge l, eine Breite b und eine Höhe h definiert sind. Die Breite b erstreckt sich von der einen Stoßkante STK zur gegenüberliegenden Stoßkante STK und wird in Überquerungsrichtung R gemessen. Zu erkennen ist weiterhin, dass die in der Abbildung gezeigte linke Stoßkante STK genau in der Mitte der Seitenfläche liegt. Mit anderen Worten teilt die Stoßkante STK in einer Projektionsfläche PF der Seitenfläche, die ebenfalls in Figur 2 dargestellt ist, in eine obere Projektionsteilfläche OPF und eine untere Projektionsteilfläche UPF, die jeweils den gleichen Flächeninhalt aufweisen.

Bei der in der Figur 2 dargestellten rechten Stoßkante STK ist die Stoßkante STK leicht nach unten versetzt (dies ist auch in Figur 1 zu erkennen, wobei der Versatz durch eine strichpunktiert angedeutete Kontur, bei der sich die Stoßkante STK in der Mitte befindet, erkennbar ist). Dadurch ergeben sich für die Neigungswinkel α der oberen Prallfläche OP und der unteren Prallfläche UP unterschiedliche Neigungswinkel α. Die Neigungswinkel α Alpha, die für die vorderen Stoßflächen gelten, sind gleich, jedoch in Figur 2 nicht eingezeichnet. Beide Stoßkanten STK sind mit einem Radius r abgerundet.

In Figur 3 ist eine alternative Bauform für das Balisengehäuse dargestellt. Hier ergeben sich im Vergleich zu Figur 2 alternative Gestaltungen für jeweils die obere Prallfläche OP und die untere Prallfläche UP sowie die Stoßkanten STK. Die in Figur 3 rechts dargestellte Stoßkante STK ist ähnlich wie die Stoßkanten STK gemäß Figur 2 von keilförmig zusammenlaufenden Prallflächen ausgebildet, jedoch ist die Stoßkante STK gepfeilt. Damit ist gemeint, dass die Winkel zu den linksseitigen sich in Überquerungsrichtung R erstreckenden Seitenflächen des Balisengehäuses > 90° ist, sodass in der Mitte der Stoßkante STK ebenfalls ein Winkel entsteht. Eine Stoßkante STK mit einer derartigen Ausrichtung bildet eine angedeutete Spitze aus, die besser in einen Eisklumpen EK eindringen kann und das Zertrümmern desselben unterstützt.

Die in Figur 3 links dargestellte Stoßkante STK ist nicht innerhalb einer waagerechten Ebene ausgebildet, sondern mit unterschiedlichen Höhen versetzt zu einer solchen Ebene wellenförmig ausgebildet. Hierdurch wird die Stabilität der Prallflächen erhöht, die aufgrund ihrer Welligkeit eine größere Eigenstabilität ausbilden. Dennoch ist es möglich, die wellig ausgebildete Stoßkante STK so anzuordnen, dass die obere Prallfläche OP sowie die untere Prallfläche UP in einer Projektion der Seitenfläche, wie in Figur 2 dargestellt, eine obere Projektionsteilfläche OPF und eine untere Projektionsteilfläche UPF ausbilden, die denselben Flächeninhalt aufweisen (wenn sich die Höhenversätze h in Summe ausgleichen).

Die vier Varianten, die für die Stoßkanten STK in Figur 1 bzw. 2 sowie Figur 3 dargestellt sind, können selbstverständlich auch jeweils paarweise an beiden gegenüberliegenden Seitenflächen angeordnet werden, sodass das Balisengehäuse bezüglich der Überquerungsrichtung R symmetrisch ist. Dies ist sogar sinnvoll, denn die Freiflächen sind das Ergebnis einer Optimierung und diese Optimierung gilt selbstverständlich für beide Fahrtrichtungen. Die Ausführungsbeispiele sind lediglich deswegen mit unterschiedlichen Prallflächen UP dargestellt, um anhand der Figuren mehrere Varianten erläutern zu können.

In Figur 4 ist die erfindungsgemäße Gleisanlage dargestellt, die ein Gleis GL aufweist, welches aus auf Schienenschwellen SW befestigten Schienen SN besteht. Auf der dargestellten Schienenschwelle SW ist eine Balise BL mit einem Befestigungsmittel BM in Form einer Schraube montiert und bildet somit eine T-förmige Struktur aus, welche unterhalb eines Überhanges des Balisengehäuses Hohlräume HR zur Aufnahme von Eispartikeln EP ausbildet. Die Hohlräume HR werden durch die Unterseite des Balisengehäuses, die Seitenflächen der Schienenschwelle SW sowie einer Schüttung ST des Gleisbettes begrenzt, wobei angedeutet ist, wie sich die Eispartikel EP von der unteren Prallfläche UP ausgehend in den Hohlraum HR bewegen. Der Eisklumpen EK ist in verschiedenen Stadien dargestellt. Einmal in einem Stadium, in dem er sich im Flug auf das Balisengehäuse zu befindet. Es wird deutlich, dass dieser eine horizontale Geschwindigkeitskomponente Vh aufweist, die bedeutend größer ist als die zu vernachlässigende vertikale Geschwindigkeitskomponente Vr. Die vertikale Geschwindigkeitskomponente Vr kommt durch das Abfallen des Eisklumpen EK von einem in Überquerungsrichtung R fahrenden Zug zustande, und entspricht deswegen dessen Geschwindigkeit.

Weiterhin ist der Prozess des Auftreffens und des Zerstörens des Eisklumpens EK dargestellt. Es ist gezeigt, wie die Stoßkante STK in den Eisklumpen EK eindringt und diesen in Eispartikel EP verwandelt. Diese Eispartikel EP werden im weiteren Flug von den oberen Prallfläche OP und der unteren Prallfläche UP abgelenkt. Die Impulsänderung bewirkt eine Flächenlast auf die obere Prallfläche OP und die untere Prallfläche UP, wobei eine resultierende, durch die Eispartikel EP ausgeübte Kraft als resultierende Normalkraft Ne je Prallfläche in Figur 4 dargestellt ist. Diese wirkt jeweils in einer zur Prallfläche senkrechten Richtung, wobei sich die vertikalen Komponenten der an der oberen Prallfläche OP und der unteren Prallfläche UP angreifenden resultierenden Normalkräfte Ne im Wesentlichen aufheben. Eine daraus resultierende Kraft Fr wirkt daher im Wesentlichen horizontal, was durch das angedeutete Kräfteparallelogramm, an dem die resultierenden Normalkräfte Ne beteiligt sind, deutlich wird. Weiterhin entsteht eine Kraft an der Stoßkante STK, die dadurch bedingt ist, dass die Stoßkante STK mit ihrem Radius r horizontale Flächenanteile aufweist, die der Flugrichtung des Eisklumpen EK gerade entgegengerichtet sind.

Dadurch, dass sich die vertikalen Komponenten der resultierenden Normalkraft Ne im Wesentlichen aufheben, wird das Balisengehäuse im Wesentlichen nicht durch den auftreffenden Eisklumpen EK in vertikaler Richtung verbogen. Mit anderen Worten ist ein aus dem Auftreffen des Eisklumpen EK resultierendes Moment Mr ungefähr Null. Bildlich gesprochen dringt das Balisengehäuse gleich einer Messerschneide in den Eisklumpen EK ein.

Die Kraft des Eisklumpens EK sowie die resultierende Kraft Fr addieren sich zu einer Gesamtkraft Fg, welche das Balisengehäuse in horizontale Richtung versetzen will. Dem wirkt das als Schraube ausgebildete Befestigungsmittel BM entgegen. Das Befestigungsmittel BM ist in Figur 4 angedeutet, wobei deutlich wird, dass die Schraube sich in die Schienenschwelle SW eingeschraubt ist. Dies kann modellhaft mechanisch als Einspannung für einen Biegebalken verstanden werden. Dadurch, dass die Gesamtkraft Fg an der Schraube angreift, entsteht ein Gesamtmoment Mg, welcher die Schraube auf Biegung beansprucht. Dadurch dass die Schraube in der topfartigen Vertiefung VT untergebracht ist, ist der Schraubenschaft jedoch verkürzt und aufgrund der wirkenden Hebelverhältnisse wird das Biegemoment verringert.

### Bezugszeichenliste

- R: Überquerungsrichtung
- BL: Balise
- EK: Eisklumpen
- STK: Stoßkante
- OT: Oberteil
- UT: Unterteil
- GR: Gehäuseraum
- VT: Vertiefungen
- L1: erstes Befestigungsloch
- L2: zweites Befestigungsloch
- BM: Befestigungsmittel
- SW: Schienenschwellen
- A1: erste Auflageflächen
- A3: dritte Auflagefläche
- A2: zweite Auflageflächen
- OP: oberen Prallfläche
- UP: unteren Prallfläche
- DF: Deckfläche
- l: Länge
- b: Breite
- h: Höhe
- PF: Projektionsfläche
- OPF: obere Projektionsteilfläche
- UPF: untere Projektionsteilfläche
- α: Neigung
- r: Radius
- GL: Gleis
- SN: Schienen
- HR: Hohlraum
- EP: Eispartikeln
- ST: Schüttung
- Vh: horizontale Geschwindigkeitskomponente
- Vr: vertikale Geschwindigkeitskomponente
- Ne: resultierende Normalkraft
- Fr: resultierende Kraft
- Mr: resultierendes Moment
- Fg: Gesamtkraft
- Mg: Gesamtmoment

## Patentansprüche

1. Ein Balisengehäuse mit einer Aufnahmestruktur für elektronische Funktionskomponenten einer Balise (BL)
a) mit einer Deckfläche (DF), die in einer geplanten Einbauposition des Balisengehäuses die Oberseite desselben bildet,
b) und mit sich an die Deckflächen (DF) anschließenden Seitenflächen, die in einer geplanten Einbauposition des Balisengehäuses quer zu einer Überquerungsrichtung (R) liegen,
wobei von den Seitenflächen zumindest eine aus einer oberen Prallfläche (OP) und einer unteren Prallfläche (UP) zusammengesetzt ist,
c) wobei in der geplanten Einbauposition des Balisengehäuses jeweils bezogen auf eine horizontale Ebene die obere Prallfläche (OP) schräg nach oben geneigt ist und die untere Prallfläche (UP) schräg nach unten geneigt ist,
d) und wobei zwischen der oberen Prallfläche (OP) und der unteren Prallfläche (UP) eine Stoßkante (STK) ausgebildet ist.

2. Ein Balisengehäuse nach Anspruch 1, wobei die obere Parallelfläche und die untere Prallfläche (UP) gleich schräg ausgerichtet sind.

3. Ein Balisengehäuse nach Anspruch 1 oder 2, wobei die obere Prallfläche (OP) und die untere Prallfläche (UP) einen Keil bilden.

4. Ein Balisengehäuse nach Anspruch 3, wobei die Stoßkante (STK) bezüglich der Höhe (h) des Balisengehäuses in der Mitte der mindestens einen Seitenfläche liegt.

5. Ein Balisengehäuse nach einem der Ansprüche 1 - 3, wobei die Stoßkante (STK) derart verläuft, dass diese eine Projektionsfläche (PF) der Seitenfläche in eine obere Projektionsteilfläche (OPF) und eine untere Projektionsteilfläche (UPF) teilt, deren Flächenverhältnis in einem Bereich von 30 % zu 70 % bis 70 % zu 30 % liegt, vorzugsweise bei 50 % zu 50 % liegt.

6. Ein Balisengehäuse nach einem der vorhergehenden Ansprüche, wobei die schräge Neigung (α) der oberen Prallfläche (OP) nach oben und der unteren Prallfläche (UP) nach unten in der geplanten Einbaulage des Balisen (BL) Gehäuses jeweils bezüglich einer horizontalen Ebene mindestens 10° und höchstens 50°, bevorzugt mindestens 25° und höchstens 35° beträgt.

7. Ein Balisengehäuse nach einem der vorhergehenden Ansprüche, wobei die Stoßkante (STK) einen Radius (r) von mindestens 5 mm und höchstens 10 mm, bevorzugt 7 mm aufweist.

8. Ein Balisengehäuse nach einem der vorhergehenden Ansprüche, wobei das Balisengehäuse in Überquerungsrichtung (R) eine Breite (b) von mindestens 40 cm aufweist.

9. Ein Balisengehäuse nach einem der vorhergehenden Ansprüche, wobei das Balisengehäuse aus einem Oberteil (OT) und einem Unterteil (UT) zusammengesetzt ist, die beide als Aufnahmestruktur einen Gehäuseraum (GR) ausbilden, wobei das Oberteil (OT) und das Unterteil (UT) am Rande des Gehäuseraums (GR) fest miteinander verbunden sind.

10. Ein Balisengehäuse nach Anspruch 9, wobei das Oberteil (OT) erste Befestigungslöcher (L1) aufweist und das Unterteil (UT) mit den ersten Befestigungslöchern (L1) fluchtende zweite Befestigungslöcher (L2) aufweist, wobei das Unterteil (UT) die zweiten Befestigungslöcher (L2) umgebende erste Auflageflächen (A1) für eine Auflage in der geplanten Einbauposition aufweist und das Oberteil (OT) zweite Auflageflächen (A2) aufweist, die sich auf dem Unterteil (UT) abstützen.

11. Ein Balisengehäuse nach einem der vorhergehenden Ansprüche, wobei die ersten Befestigungslöcher (L1) im Oberteil (OT) in jeweils in der Oberseite des Gehäuses untergebrachten Vertiefungen (VT) liegen.

12. Ein Balisengehäuse nach einem der vorhergehenden Ansprüche, wobei das Gehäuse aus Kunststoff besteht.

13. Eine Gleisanlage mit einem Gleis (GL), bei dem Schienen (SN) auf Schienenschwellen (SW) verlegt sind und bei dem auf mindestens einer Schwelle eine Balise (BL) befestigt ist, wobei die Balise (BL) ein Balisengehäuse nach einem der voranstehenden Ansprüche aufweist und das Balisengehäuse in Überquerungsrichtung (R) eine Breite (b) aufweist, die größer ist, als die Breite (b) einer Oberseite der Schienenschwelle (SW), auf der die Balise (BL) befestigt ist.

14. Eine Gleisanlage nach Anspruch 12, wobei die Breite (b) des Balisengehäuses um 10-30 cm größer ist, als die Breite (b) der Oberseite der Schienenschwelle (SW).

## Claims

1. Balise housing with a receiving structure for electronic functional components of a balise (BL)
a) with a cover surface (DF) which, in a planned installation position of the balise housing, forms the upper side thereof,
b) and with side surfaces which attach to the cover surfaces (DF) and, in a planned installation position of the balise housing, lie transversely in relation to a crossing direction (R),
wherein,
of the side surfaces, at least one is composed of an upper baffle surface (OP) and a lower baffle surface (UP),
c) wherein, in the planned installation position of the balise housing, related to a horizontal plane in each case, the upper baffle surface (OP) is inclined obliquely upwards and the lower baffle surface (UP) is inclined obliquely downwards,
d) and wherein a joint edge (STK) is embodied between the upper baffle surface (OP) and the lower baffle surface (UP).

2. Balise housing according to claim 1, wherein
the lower parallel surface and the upper baffle surface (UP) are oriented as oblique to the same extent.

3. Balise housing according to claim 1 or 2, wherein the upper baffle surface (OP) and the lower baffle surface (UP) form a wedge.

4. Balise housing according to claim 3, wherein
the joint edge (STK) lies in the centre of the at least one side surface, in relation to the height (h) of the balise housing.

5. Balise housing according to one of claims 1 - 3, wherein the joint edge (STK) runs in such a manner that it divides a projection surface (PF) of the side surface into an upper projection partial surface (OPF) and a lower projection partial surface (UPF), the ratio of surfaces thereof being in a range between 30 % to 70 % and 70 % to 30 %, preferably being 50 % to 50 %.

6. Balise housing according to one of the preceding claims, wherein
the oblique incline (α) of the upper baffle surface (OP) upwards and of the lower baffle surface (UP) downwards in the planned installation position of the balise (BL) housing in each case amounts to at least 10° and at most 50°, preferably at least 25° and at most 35°, in relation to a horizontal plane.

7. Balise housing according to one of the preceding claims, wherein
the joint edge (STK) has a radius (r) of at least 5 mm and at most 10 mm, preferably 7 mm.

8. Balise housing according to one of the preceding claims, wherein
the balise housing has a width (b) of at least 40 cm in the crossing direction (R).

9. Balise housing according to one of the preceding claims, wherein
the balise housing is composed of an upper part (OT) and a lower part (UT), which both embody a housing space (GR) as receiving structure, wherein the upper part (OT) and the lower part (UT) are interconnected in a fixed manner at the edge of the housing space (GR).

10. Balise housing according to claim 9, wherein
the upper part (OT) has first fastening holes (L1) and the lower part (UT) has second fastening holes (L2) flush with the first fastening holes (L1), wherein the lower part (UT) has first supporting surfaces (A1) surrounding the second fastening holes (L2) for supporting in the planned installation position and the upper part (OT) has second supporting surfaces (A2), which brace against the lower part (UT).

11. Balise housing according to one of the preceding claims, wherein
the first fastening holes (L1) in the upper part (OT) lie in depressions (VT) that are accommodated in the upper side of the housing in each case.

12. Balise housing according to one of the preceding claims, wherein
the housing consists of plastic.

13. Track installation with a track (GL), in which rails (SN) are laid on rail sleepers (SW) and in which a balise (BL) is fastened to at least one sleeper,
wherein
the balise (BL) has a balise housing according to one of the preceding claims and the balise housing has a width (b) in the crossing direction (R) that is greater than the width (b) of an upper side of the rail sleeper (SW) to which the balise (BL) is fastened.

14. Track installation according to claim 12, wherein
the width (b) of the balise housing is 10-30 cm greater than the width (b) of the upper side of the rail sleeper (SW).

## Revendications

1. Un boîtier de balise ayant une structure de réception de composants électroniques fonctionnels d'une balise (BL)
a) comprenant une surface (DF) de recouvrement qui, dans une position de montage projetée du boîtier de la balise, en forme la face supérieure,
b) et comprenant des surfaces latérales, qui se raccordent à la face (DF) de recouvrement et qui, dans une position de montage projetée du boîtier de la balise, s'étendent transversalement à une direction (R) de traversée,
dans lequel
parmi les surfaces latérales au moins l'une est composée d'une surface (OP) supérieure de choc et d'une surface (UP) inférieure de choc,
c) dans lequel, dans la position de montage projetée du boîtier de la balise rapporté respectivement à un plan horizontal, la surface (OP) supérieure de choc est inclinée en oblique vers le haut et la surface (UP) inférieure de choc est inclinée en oblique vers le bas,
d) et dans lequel un bord (STK) est formé entre la surface (OP) supérieure de choc et la surface (UP) inférieure de choc.

2. Un boîtier de balise suivant la revendication 1, dans lequel la surface supérieure de choc et la surface (UP) inférieure de choc sont orientées en ayant la même obliquité.

3. Un boîtier de balise suivant la revendication 1 ou 2, dans lequel
la surface (OP) supérieure de choc et la surface (UP) inférieure de choc forment un coin.

4. Un boîtier de balise suivant la revendication 3, dans lequel le bord (STK) se trouve, rapporté à la hauteur (h) du boîtier de la balise, au milieu de la au moins une surface latérale.

5. Un boîtier de balise suivant l'une des revendications 1 à 3, dans lequel
le bord (STK) s'étend, de manière à ce que celui-ci partage une surface (PF) de projection de la surface latérale en une surface (OPF) partielle de projection supérieure et en une surface (UPF) partielle de projection inférieure, dont le rapport des surfaces est dans une plage de 30 % à 70 % jusqu'à 70 % à 30 %, en étant de préférence de 50 % à 50 %.

6. Un boîtier de balise suivant l'une des revendications précédentes, dans lequel
l'inclinaison (α) en oblique de la surface (OP) supérieure de choc vers le haut et de la surface (UP) inférieure de choc vers le bas, dans la position de montage du boîtier de la balise (BL) respectivement par rapport à au moins un plan horizontal est d'au moins 10° et d'au plus 50°, de préférence d'au moins 25° et d'au plus 35°.

7. Un boîtier de balise suivant l'une des revendications précédentes, dans lequel
le bord (STK) a un rayon (r) d'au moins 5 mm et d'au plus 10 mm, de préférence de 7 mm.

8. Un boîtier de balise suivant l'une des revendications précédentes, dans lequel
le boîtier de la balise a, dans la direction (R) de traversée, une largeur (b) d'au moins 40 cm.

9. Un boîtier de balise suivant l'une des revendications précédentes, dans lequel
le boîtier de la balise est composée d'une partie (OT) supérieure et d'une partie (UT) inférieure, qui forment toutes deux, comme structure de réception, un espace (GR) de boîtier, dans lequel la partie (OT) supérieure et la partie (UT) inférieures sont assemblées rigidement l'une à l'autre au bord de l'espace (GR) du boîtier.

10. Un boîtier de balise suivant la revendication 9, dans lequel la partie (OT) supérieure a de premiers trous (L1) de fixation et la partie (UT) inférieure a des deuxièmes trous (L2) de fixation alignés avec les premiers trous (L1) de fixation, dans lequel la partie (UT) inférieure a de premières surfaces (A1) de support entourant les deuxièmes trous (L2) de fixation pour un support dans la position de montage projetée, et la partie (OT) supérieure a des deuxièmes surfaces (A2) de surfaces de support, qui s'appuient sur la partie (UT) inférieure.

11. Un boîtier de balise suivant l'une des revendications précédentes, dans lequel
les premiers trous (L1) de fixation, dans la partie (OT) supérieure, se trouvent dans respectivement des cavités (VT) ménagées dans le côté supérieur du boîtier.

12. Un boîtier de balise suivant l'une des revendications précédentes, dans lequel
le boîtier est en matière plastique.

13. Une installation à voie comprenant une voie (GL), dans laquelle des rails (SN) sont posés sur des traverses (SW) de rail et dans laquelle une balise (BL) est fixée sur au moins une traverse,
dans laquelle
la balise (BL) a un boîtier de balise suivant l'une des revendications précédentes et le boîtier de balise a, dans la direction (R) de traversée, une largeur (b), qui est plus grande que la largeur (b) d'un côté supérieur d'une traverse (SW) de rail sur laquelle la balise (BL) est fixée.

14. Installation à voies suivant la revendication 12, dans lequel
la largeur (b) du boîtier de la balise est plus grande de 10 à 30 cm que la largeur (b) du côté supérieur de la traverse (SW) de rail.
